# EUROPÄISCHE PATENTSCHRIFT

(11) **EP 0 366 909 B1**
(45) Veröffentlichungstag und Bekanntmachung des Hinweises auf die Patenterteilung: **26.08.1992**
(21) Anmeldenummer: 89116841.1
(22) Anmeldetag: 12.09.1989
(51) Int. Cl.: F15B 13/00, F15C 5/00

(54) **Integrationsblock**
Manifold block
Bloc intégré

(30) Priorität: 04.11.1988 DE 8813778 U
(43) Veröffentlichungstag der Anmeldung: 09.05.1990
(73) Patentinhaber: COLT INTERNATIONAL HOLDINGS A.G., CH-6340 Walterswil/Baar (CH)
(72) Erfinder: Bootsman, Gerrit, NL-2130 AK Hoofddorp (NL); Veldhuizen, Henricus Marie Theodorus, NL-6641 KK Beuningen (NL)
(74) Vertreter: Harvey, David Gareth

(56) Entgegenhaltungen:
- EP-A- 0 307 494
- DE-A- 1 625 330
- DE-A- 2 933 704
- DE-B- 1 093 625
- FR-A- 1 301 683

## Beschreibung

Die Erfindung betrifft einen Integrationsblock für pneumatische Schaltungen von insbesondere druckmittelbetätigten Geräten in einer Ausbildung nach dem Oberbegriff des Anspruchs 1.

Integrationsblöcke der vorstehenden Art finden in zunehmendem Maße Interesse zur Verwirklichung integrierter Pneumatikschaltungsanordnungen, wobei in dem Integrationsblock Durchgänge bzw. Bohrungen und Kanäle zur Verbindung bzw. Verschaltung von auf dem Block montierten Logikelementen untergebracht sein können. Dadurch kann in vorteilhafter Weise auf externe Schlauchverbindungen, Fittings usw. zwischen einzelnen Schalt- bzw. Steuerelementen verzichtet werden. Derartige Integrationsblöcke zeichnen sich auch durch einen außerordentlich montage- und reparaturfreundlichen Aufbau aus, sind zudem insbesondere bei größeren Stückzahlen kostengünstig zu fertigen und verbilligen damit Geräte und Maschinen, die mit dem Block ausgerüstet werden gegenüber noch mit über Schlauchverbindungen und dgl. verschalteten Steuer- und Schaltelementen versehenen Geräten beträchtlich.

Handelsübliche Integrationsblöcke herkömmlicher Bauart haben in der Regel aus Kunststoff gefertigte Plattenkörper, die miteinander verklebt sind und zur gemeinsamen Ausbildung der Steuerkanäle jeweils paarweise zusammenwirkende Ausformungen mit in etwa halbkreisförmiger Querschnittsstruktur haben. Diese Integrationsblöcke lassen sich jedoch nur beschränkt einsetzen und sind zudem bei nur relativ geringen Betriebsdrücken funktionstauglich. An Kanalwandungen festhaftende Schmutzpartikel, beispielsweise aggressive Medien von zur Drucklufterzeugung benötigten Kompressoren, greifen das Kunststoffmaterial an, so daß nach bestimmten Zeitabständen infolge der Demontierbarkeit der Plattenkörper die Blöcke vollständig zu erneuern sind.

Aus der DE-A- 2 933 704 ist ein Ventilblock mit einem Gehäuseteil bekannt, in welchem eine Vertiefung zum im wesentlichen formschlüssigen Einsetzen einer Dichtplatte vorgesehen ist. Durch die seitliche Begrenzung der Dichtung durch den die Vertiefung umgebenden Rand läßt sich zwar einem Zerfließen der Dichtung bei höheren Betriebsdrücken entgegenwirken, jedoch sind auch bei diesem Ventilblock bei Betriebsdrücken von 10 bar und mehr Systemundichtigkeiten nicht zu vermeiden.

Aus der nicht vorveröffentlichten EP-A-0 307 494 ist ein Integrationsblock für pneumatische Schaltungen bekannt, bei dem unter Zwischenlage eines Dichtelementes Plattenkörper mit parallel zur Plattenkörperlängsmittelebene ausgerichteten Kanälen, senkrecht zu diesen verlaufenden Durchgängen zur Verschaltung von auf einem Plattenkörper befestigbaren Steuer- und Schaltelementen sowie Ein- und Auslaßöffnungen druckdicht aneinander festzulegen sind. Das Dichtelement ist in einer plattenkörperseitigen Formausnehmung mit einem das Dichtelement im wesentlichen formschlüssig umgrenzenden Formausnehmungsrand angeordnet, wobei das Dichtelement zur Lagefixierung eine asymmetrische Randkontur aufweist und der Formausnehmungsrand zur formschlüssigen Umgrenzung des Dichtelementes zur dichtungsseitigen Asymmetrie komplementär ausgebildet ist. Mit dem Integrationsblock ist ohne ein Zerfließen des Dichtelementes befürchten zu müssen, eine funktionssichere Anwendungen auch in Systemen mit höheren Betriebsdrücken gewährleistet.

Es ist Aufgabe der vorliegenden Erfindung, einen Integrationsblock der vorgenannten Art mit einem relativ geringen baulichen Aufwand derart weiterzubilden, daß auch bei noch höheren Betriebsdrücken von z. B. auch 10 bar, beispielsweise wie er in Brandschutzeinrichtungen nicht selten beherrscht werden muß, funktionssicher arbeitet, gleichermaßen aber auch weiterhin die baulichen Voraussetzungen bietet, montage- bzw. handhabungsfreundlich ausgebildet zu sein.

Gemäß der Erfindung wird diese Aufgabe durch einen Integrationsblock gemäß den Merkmalen des Anspruches 1 gelöst. Durch die vom Formausnehmungsgrund ausgehenden Vorsprünge lassen sich in den Bereichen der druckmittelführenden Kanäle bzw. Durchgänge im montierten Zustand definierte Quetschdichtstege schaffen, mit denen auch bei Betriebsdrücken von mehr als 10 bar die Funktionseinheit sicher abzudichten ist, ohne daß es noch besonderer zusätzlicher Dichtteile bedarf. Bei Montieren des Blockes sind über die vorzusehenden Befestigungseinrichtungen, zweckmäßigerweise Schrauben, die Dichtung in den Bereichen der Vorsprünge derart einzuführen, daß sie sich über die Vorsprünge hinweglegt. Durch die seitliche Begrenzung der Dichtung durch den Formausnehmungsrand ist weiterhin einem Zerfließen der Dichtung vorgebeugt. Durch die entsprechende asymmetrische Gestaltung sowohl des Formausnehmungsrandes als auch der Dichtung selbst ist darüber hinaus mit baulich einfachen Mitteln zu gewährleisten, daß das Dichtelement in handhabungstechnisch einfacher Weise durch Einsetzen in die Formausnehmung lagegerecht und paßgenau auch noch nach mehrmaliger De- bzw. Montage des Plattenkörpers plaziert ist. Soll beispielsweise der Block gereinigt, gewartet oder repariert werden, kann ein oberer Plattenkörper abgenommen werden. Die Dichtung ist durch die teilweise versenkte Anordnung in der Formausnehmung auch bei hohem Plattenkörperanpreßdruck durch die Umgrenzung durch den Formausnehmungsrand derart formstabil, daß eine sichere Abdichtung auch über lange Zeitabstände und mehrmaliger De- und Montage gewährleistet ist.

Hinsichtlich weiterer vorteilhafter Ausgestaltungen der Erfindung wird auf die Unteransprüche, die nachfolgende Beschreibung und die Zeichnung verwiesen. In der Zeichnung zeigen:
Fig. 1 eine Draufsicht auf den unteren Plattenkörper eines aus zwei Plattenkörpern bestehenden Ausführungsbeispieles eines Integrationsblockes, und
Fig. 2 eine Querschnittsdarstellung gemäß der Schnittlinie II-II des Ausführungsbeispiels nach Fig. 1 im montierten Zustand.

Der in der Zeichnung allgemein mit 1 bezifferte Integrationsblock hat einen unteren Plattenkörper 2 und einen an diesem befestigbaren oberen Plattenkörper 3. Der Integrationsblock des veranschaulichten Ausführungsbeispiels soll z. B. Einsatz finden in pneumatischen Steuerschaltungen von druckmittelbetätigten Geräten, beispielsweise in mit einer Zwangsbetätigungseinrichtung versehenen Gebäudeentlüftungsanlagen, bei denen im Brandfall automatisch Lüftungsklappen betätigt werden, ist jedoch gleichermaßen auch für den Einsatz in sonstigen Maschinen und Geräten geeignet, bei denen pneumatische und/oder elektropneumatische Logikelemente zur Steuerung benötigt werden. Nicht dargestellt in den veranschaulichten Ausführungsbeispielen sind die auf die Oberseite des oberen Plattenkörpers anzubringenden Steuer- und Schaltelemente, beispielsweise Magnetventile, Steuerkolben und dgl., die über Ein- bzw. Auslaßöffnungen 4, parallel zu den Plattenkörperlängsmittelebenen ausgerichteten Kanälen 5, sowie senkrecht zu den Kanälen 5 verlaufenden Durchgangsbohrungen 6 zu verschalten sind.

In dem veranschaulichten Ausführungsbeispiel ist ausschließlich der untere Plattenkörper 2 mit den Ein- und Auslaßöffnungen 4 und den Kanälen 5 versehen. Der obere Plattenkörper 3 weist die senkrecht verlaufenden, in die Zuführöffnungen der Steuer- und Schaltelemente mündenden Durchgangsöffnungen 6 auf. Die Kanäle 5 verlaufen in dem unteren Plattenkörper 2 je nach dem gewünschten Schaltschema in unterschiedlicher Ausrichtung parallel zur Längsmittelebene des unteren Plattenkörpers 2 und können beispielsweise in der Draufsicht nach Fig. 1 rechtwinklig zueinander verlaufende Teilbereiche haben, auch verschiedene Krümmungsradien aufweisen und auch einen schrägen Verlauf haben, was bei bekannten Integrationsblöcken aus Kunststoff mit verklebten Plattenkörpern aufgrund der zur Verfügung zu stellenden Klebeflächen nicht möglich ist.

Das veranschaulichte Ausführungsbeispiel weist eine sich über einen weiten Bereich der unteren Plattenkörperoberfläche erstreckende, allgemein mit 7 bezifferte Formausnehmung auf, die von dem sich entlang der Außenkante des unteren Plattenkörpers 2 verlaufenden Formausnehmungsrand 8 relativ geringer Breite begrenzt ist. In dem innerhalb des Formausnehmungsrandes 8 gelegenen Plattenkörperbereich erstrecken sich sämtliche Kanäle 5, die somit durch ein einziges, der Kontur der Formausnehmung entsprechendes Dichtelement 9 (Fig. 2) nach oben hin abzudichten bzw. zu bedecken sind. Die Kanäle 5 sowie auch die senkrecht zu den Kanälen 5 verlaufenden Durchgangsbohrungen 6 sind im Bereich der Mündungsstellen von vom Formausnehmungsgrund ausgehenden, in dem veranschaulichten Ausführungsbeispiel stegartig ausgebildeten Vorsprüngen 7.1 begrenzt, die insgesamt ineinander übergehen und teilweise auch noch im Plattenkörper 2 vorgesehene Gewindebohrungen 13 umgrenzen. Sowohl die Formausnehmung 7 als auch die Vorsprünge 7.1 sind durch Fräsen mit relativ geringem baulichen Aufwand herzustellen. Die Vorsprünge 7.1 erstrecken sich nicht bis zur Oberfläche des Formausnehmungsrandes 8, sondern haben bevorzugtermaßen eine Höhe, die mit einem Maß von 30% bis 70% des Maßes der Formausnehmungstiefe ausgebildet ist. Die Dichtung 9 hat bevorzugtermaßen gegenüber dem Abstand zwischen Oberkante der Vorsprünge 7.1 und Oberfläche des Formausnehmungsrandes 8 ein Übermaß, so daß bei Montage des Blockes nach Anziehen der Befestigungsschrauben 12 der Dichtkörper 9 im Bereich der Vorsprünge 7.1 insgesamt einschnürt wird und sich über die jeweiligen Seitenkanten der Vorsprünge 7.1 legt, so daß dort auch hohen Betriebsdrücken standhaltende Quetschdichtflächenbereiche geschaffen sind. Für die angestrebten hohen Betriebsdruckverhältnisse ist es zweckmäßig, wenn die Dichtung 9 dabei derart ausgebildet ist, daß sie den Formausnehmungsrand 8 im demontierten Zustand um etwa 30% ihrer Querschnittsdicke überragt, so daß nach Anziehen der Befestigungsschrauben 12 das zweckmäßigerweise aus einem elastischen gummierten Korkmaterial bestehende Dichtelement auf ein derartiges Maß zusammengedrückt wird, daß die Plattenkörper 2, 3 annähernd im Plattenkörperrandbereich aufliegen.

Zur Befestigung des oberen Plattenkörpers 3 sind eine Anzahl von Befestigungsschrauben 12 vorgesehen. Die Schrauben 12 sind nicht nur in Randbereichen der Plattenkörper 2, 3, sondern in sonstigen Plattenbereichen vorgesehen, und zwar insbesondere auch in zwischen Kanälen und Durchgängen gelegenen Freiräumen. Dazu hat der untere Plattenkörper 2 verschiedene, im wesentlichen ungleichmäßig verteilte Gewindebohrungen 13, die mit Abstand voneinander jeweils derart plaziert sind, daß ohne das Erfordernis von z. B. irgendwie gearteter Wölbungen oder dgl. eine sichere Abdichtung der Plattenkörper gewährleistet ist. Über die Befestigungsschrauben 12 ist der obere Plattenkörper 3 an dem unteren Plattenkörper 2 gehaltert, so daß er mitsamt den daran befestigten Steuer- und Schaltelementen ohne das Erfordernis einer Demontage des unteren Plattenkörpers 2 im Bedarfsfall abgenommen und montiert werden kann. Der untere Plattenkörper 2 ist seinerseits über in der Zeichnung nicht sichtbare Schrauben zu befestigen, die sich durch Durchgangsbohrungen 14 im unteren Plattenkörper 2 und gleichfalls auch durch in der Zeichnung nicht sichtbare Durchgangsöffnungen in der oberen Platte 3 erstrecken. Die Befestigungsschrauben des unteren Plattenkörpers 2 sind von außen her zugänglich, so daß der Block bzw. die untere Platte ohne Demontage des oberen Plattenkörpers 3 befestigt oder abgenommen werden kann. Der insgesamt erforderliche Montageaufwand beschränkt sich auf nur wenige Handgriffe, so daß sowohl der Block als auch Einzelteile von ungeübten Personen leicht und sicher gehandhabt werden können. Im Reparaturfall zum Beispiel kann ein werkseitig vorbereiteter oberer Plattenkörper 3 mit befestigten Schalt- und Steuerelementen ohne Hinzuziehung eines Fachmannes schnell und einfach ausgewechselt werden, so daß es zu einem Ausfall der Einheit infolge länger andauernder Reparatur- oder Wartungsarbeiten nicht kommen kann. Zur Anbringung der Befestigungsschrauben 12 ist das Dichtelement 9 mit Durchgängen versehen.

Der Formausnehmungsrand des unteren Plattenkörpers 2 hat in dem veranschaulichten Ausführungsbeispiel nach Fig. 1 zwei an gegenüberliegenden Eckbereichen vorgesehene Randzonenbereiche mit einwärts im wesentlichen nasenförmig nach innen gezogener Randzonenkontur. Das Dichtelement 9 ist in diesen Randbereichen entsprechend komplementär gestaltet. Die beiden gegenüberliegenden Randzonenverformungen bzw. -konturen sind dabei derart gestaltet, daß das Dichtelement 9 in nur einer bestimmten Lage in der Formausnehmung 7 anzuordnen ist. Ein fehlerhaftes Einsetzen der Dichtung ist damit ausgeschlossen und ein paßgenauer Sitz des Dichtelementes 9 auch an den Vorsprüngen 7.1 nach einer etwaigen Demontage gewährleistet.

## Patentansprüche

1. Integrationsblock (1) für pneumatische Schaltungen, mit unter Zwischenlage eines Dichtelementes (9) druckdicht aneinander festlegbaren Plattenkörpern (2,3,17,18), die mit vorzugsweise im wesentlichen parallel zur Plattenkörperlängsmittelebene ausgerichteten Kanälen (5), senkrecht zu diesen verlaufenden Durchgängen (6) zur Verschaltung von auf einem Plattenkörper (3) befestigbaren Steuer- und Schaltelementen oder dergleichen und Ein- und Auslaßöffnungen (4) versehen sind, wobei das Dichtelement (9) in einer plattenkörperseitigen Formausnehmung (7) mit einem das Dichtelement (9) im wesentlichen formschlüssig umgrenzenden Formausnehmungsrand (8) angeordnet ist, wobei das Dichtelement (9) zur Tagefixierung eine asymmetrische Randkontur aufweist und der Formausnehmungsrand (8) zur formschlüssigen Umgrenzung des Dichtelementes (9) zur dichtungsseitigen Asymmetrie komplementär ausgebildet ist und wobei zumindest einige der vorgesehenen Kanäle (5) und/oder Durchgänge (6) von vom Formausnehmungsgrund ausgehenden, unter Vorspannung am Dichtelement (9) anliegenden und somit Quetschdichtstege bildenden Vorsprüngen (7.1) ummantelt sind.

2. Integrationsblock nach Anspruch 1, dadurch gekennzeichnet, daß die Vorsprünge (7.1) Stirnkanten mit einer im wesentlichen ebenen Dichtungsanlagefläche haben.

3. Integrationsblock nach einem der Ansprüche 1 oder 2, dadurch gekennzeichnet, daß die Vorsprünge (7.1) einander benachbarter Kanäle (5) und/oder Durchgänge (6) ineinander übergehen.

4. Integrationsblock nach einem der Ansprüche 1 bis 3, dadurch gekennzeichnet, daß plattenkörperseitige Schraubverbindungsanschlüsse (13) vorgesehen sind, die zumindest teilweise von Vorsprüngen (7.1) umgrenzt sind.

5. Integrationsblock nach einem der Ansprüche 1 bis 4, dadurch gekennzeichnet, daß die Vorsprünge (7.1) eine Höhe haben, die geringer ist als die Formausnehmungstiefe.

6. Integrationsblock nach Anspruch 5, dadurch gekennzeichnet, daß die Vorsprünge (7.1) mit einer Hocherstreckung ausgebildet sind, deren blaß minimal 30 % und maximal 70 % des Maßes der Formausnehmungstiefe beträgt.

7. Integrationsblock nach Anspruch 6 oder 7, dadurch gekennzeichnet, daß das Dichtelement (9) eine den Abstand zwischen der Oberkante der Vorsprünge (7.1) und der Oberfläche des Formausnehmungsrandes (8) überragende Dicke hat.

## Claims

1. A manifold block (1) for pneumatic circuits with, adapted to be fixed to one another in pressure-tight manner through an interposed sealing element (9), panel members (2, 3, 17, 18) which comprise passages (5) preferably orientated substantially parallel with the longitudinal central plane through the panel, and with ports (6) extending at right-angles to the passages (5), for wiring controlling and switching elements or the like which can be fixed on a panel member (3), and inlet and outlet apertures (4), the sealing element (9) being disposed in a shaped recess (7) on the panel member side and having a recess rim (8) surrounding the sealing element (9) in substantially form-locking manner, the sealing element (9) having an asymmetrical marginal contour in order to secure its position while for form-locking surrounding of the sealing element (9) the recess rim (8) is constructed to match the asymmetry of the seal, at least some of the passages (5) and/or ports (6) which are provided being sheathed by projections (7.1) which start from the bottom of the shaped recess and bear with initial tension on the sealing element (9) and so form squeezing-tight webs.

2. A manifold block according to Claim 1, characterised in that the projections (7.1) have end edges with a substantially flat sealing bearing surface.

3. A manifold block according to one of Claim 1 or 2, characterised in that the projections (7.1) of adjacently disposed passages (5) and/or ports (6) merge into one another.

4. A manifold block according to one or Claims 1 to 3, characterised in that on the panel member side screwed connection means (13) are provided, at least some of which are enclosed by projections (7.1).

5. A manifold block according to one of Claim 1 to 4, characterised in that the projections (7.1) are of a height which is less than the depth of the shaped recess.

6. A manifold block according to Claim 5, characterised in that the projections (7.1) are constructed to extend upwardly by an amount which is at least 30% and at most 70% of the depth of the shaped recess.

7. A manifold block according to Claim 6 or 7, characterised in that the sealing element (9) is of a thickness which exceeds the distance between the top edge of the projections (7.1) and the surface of the rim (8) of the shaped recess.

## Revendications

1.- Bloc d'intégration (1) pour circuits pneumatiques comportant des plaques (2, 3, 17, 18) pouvant être fixées l'une à l'autre d'une manière étanche à la pression, avec intercalation d'un élément d'étanchéité (9), et pourvues de canaux (5) orientés de préférence en substance parallèlement au plan médian longitudinal des plaques, de passages (6) perpendiculaires à ces canaux, pour raccorder en circuit des éléments de commande et de commutation ou analogues pouvant être fixés sur une plaque (3) et d'orifices d'entrée et de sortie (4), l'élément d'étanchéité (9) étant disposé dans un évidement façonné (7) dans une face de plaque, présentant une bordure d'évidement façonné (8) qui entoure l'élément d'étanchéité (9) en substance en épousant sa forme, l'élément d'étanchéité (9) présentant, en vue de son positionnement, un contour marginal asymétrique et la bordure d'évidement façonné (8), pour entourer l'élément d'étanchéité (9) en épousant sa forme, étant d'une configuration complémentaire de l'asymétrie de l'élément d'étanchéité, et au moins certains des canaux (5) et/ou des passages (6) prévus, étant entourés par des saillies (7.1) partant du fond de l'évidement façonné, appliquées sous précontrainte contre l'élément d'étanchéité (9) et formant ainsi des entretoises d'étanchéité par écrasement.

2.- Bloc d'intégration suivant la revendication 1, caractérisé en ce que les saillies (7.1) présentent des chants comportant une face de contact d'étanchéité en substance plane.

3.- Bloc d'intégration suivant la revendication 1 ou 2, caractérisé en ce que les saillies (7.1) de canaux (5) et/ou de passages (6) voisins l'un de l'autre se fondent l'une dans l'autre.

4.- Bloc d'intégration suivant l'une quelconque des revendications 1 à 3, caractérisé en ce que des moyens d'assemblage par vis (13) sont prévus dans les plaques et sont au moins partiellement entourés par les saillies (7.1).

5.- Bloc d'intégration suivant l'une quelconque des revendications 1 à 4, caractérisé en ce que les saillies (7.1) ont une hauteur qui est inférieure à la profondeur de l'évidement façonné.

6.- Bloc d'intégration suivant la revendication 5, caractérisé en ce que les saillies (7.1) ont une extension en hauteur dont la dimension s'élève au minimum à 30% et au maximum à 70% de la profondeur de l'évidement façonné.

7.- Bloc d'intégration suivant la revendication 6 ou 7, caractérisé en ce que l'élément d'étanchéité (9) a une épaisseur excédant la distance entre la face supérieure des saillies (7.1) et la surface de la bordure d'évidement façonné (8).
